# EUROPÄISCHE PATENTSCHRIFT

(11) **EP 0 618 154 B1**
(45) Veröffentlichungstag und Bekanntmachung des Hinweises auf die Patenterteilung: **27.12.1996**
(21) Anmeldenummer: 93105506.5
(22) Anmeldetag: 02.04.1993
(51) Int. Cl.: B65F 1/00, B65D 90/00, B65D 88/12

(54) **Austauschbarer, kippbarer, stapelbarer Transportbehälter für das getrennte Sammeln von unterschiedlichem, fliessfähigem und/oder schüttfähigem Gut wie Schutt, Abfall und dergleichen**
Interchangeable, tiltable, stackable container for differentiated collection of flowable particulate materials like rubble or refuse
Récipient interchangeable, basculable, empilable pour la collection séparée de matériaux en vrac comme déblais ou ordures

(43) Veröffentlichungstag der Anmeldung: 05.10.1994
(73) Patentinhaber: Kasischke, Michael, D-10827 Berlin (DE)
(72) Erfinder: Kasischke, Michael, W-1000 Berlin 62 (DE)
(74) Vertreter: Hoffmann, Klaus-Dieter, Dipl.-Ing.

(56) Entgegenhaltungen:
- EP-A- 0 438 729
- DE-A- 3 805 375
- DE-A- 4 134 451
- DE-U- 8 910 006
- FR-A- 2 100 434

## Beschreibung

Die Erfindung betrifft einen Transportbehälter nach dem Oberbegriff des Patentanspruchs 1.

Transportbehälter oder Container, die als Muldenbehälter ausgebildet sind und den Bestimmungen der DIN 30 720 entsprechen, werden zur Entsorgung in städtischen und ländlichen Siedlungs- und Neubaugebieten verwendet. Diese Transportbehälter unterscheiden sich im wesentlichen durch die unterschiedlichen Aufnahmesysteme, mit denen sie mit einem Transportfahrzeug in Eingriff stehen.

Aus der DE 31 10 112 A1 ist ein offener stapelbarer Müllbehälter zum Transport durch Mülltransportwagen mit wageneigenem Ladegerät bekannt.

Aus der DE 38 05 375 C2 ist weiterhin ein gattungsgemäßer Transportbehälter für Absetzkipper, insbesondere Telekop-Absetzkipper bekannt. In einem solchen Transportbehälter, dessen Innenraum von einem Deckel abdeckbar ist, können die unterschiedlichsten Abfallarten vermischt aufgenommen werden.

Bekannt ist ferner ein Müllcontainer mit variablem Kammersystem zur differenzierten Müll-/Unratbeseitigung, bei dem im Innenraum ein Abschottschieber auf festehenden, horizontalen Führungsschienen frei verschiebbar vorgesehen ist. Der Abschottschieber ist in verschiedenen Abschottstellungen mit steckbolzen festsetz bar (DE-U-8 910 006).

Die Novellierung der Abfallverordnung bedingt jedoch, Abfallgemische zu vermeiden, Abfallkomponenten getrennt zu sammeln und diese möglichst der Wiederverwertung zu zuführen.

Diesem Problem haben sich die Recyclingbetriebe mittels Sortieranlagen gestellt. Hier wird mit verhältnismäßig hohem technischen und manuellen Aufwand getrennt, was zuvor beim Füllen der Container vermischt worden ist.

Um diese aufwendige Vorgehensweise zu vermeiden, können beim Abfallerzeuger mehrere Transportbehälter aufgestellt werden. Die Verwendung mehrerer Transportbehälter verlängert jedoch deren Standzeiten erheblich. Auch ist nicht immer die erforderliche Standfläche für mehrere Transportbehälter vorhanden.

Der Erfindung liegt daher die Aufgabe zugrunde, einen gattungsgemäßen Transportbehälter zur Verfügung zu stellen, durch den bzw. in dem die genannten Nachteile vermieden bzw. unterschiedliche Abfallkomponenten getrennt aufgenommen und doch gemeinsam transportiert werden können, und zwar unter Stapelbarkeit mehrerer der austauschbaren, kippbaren Transportbehälter.

Diese Aufgabe wird erfindungsgemäß durch die technische Lehre des Patentanspruchs 1 gelöst.

Vorteilhafte Weiterbildungen des erfindungsgemäße Transportbehälters gehen aus den Schutzansprüchen 2 bis 7 hervor.

Bei der Baustellenentsorgung fallen z.B. nach Umbauarbeiten die unterschiedlichsten Abfallarten an. Die mengenmäßig größte Fraktion bildet hierbei meistens das abgebrochene inerte Material. Weitere Fraktionen werden z.B. von Holz und Schrott sowie vom Verpackungsmaterial der verwendeten neuen Baustoffe gebildet. Diese einzelnen Fraktionen können auf der Baustelle ohne Mehraufwand getrennt in die einzelnen Kammern erfindungsgemäßer Transportbehälter gefüllt werden. Die vollen Transportbehälter werden dann mit den unterschiedlichen Abfallarten mit nur einer einzigen Fahrt zu einem Recyclingbetrieb befördert. Beim Entleeren jedes Transportbehälters werden die einzelnen Kammern gekippt, wobei der Inhalt der zuerst geöffneten, stirnseitigen Kammer des Transportbehälters aus diesem hinausrutscht,während der Inhalt in den nachgeordneten Kammern durch die noch in ihrer Schließstellung befindlichen Trennklappen im Transportbehälter zunächst zurückgehalten wird.

Die Erfindung wird nun im einzelnen anhand verschiedener Ausführungsformen des Transportbehälters in Form eines Abrollcontainers beispielhaft unter Bezug auf die Zeichnungen beschrieben. In diesen sind:
- Fig. 1: eine perspektivische Ansicht einer ersten Ausführungsform des Transportbehälters, bei abgenommenem Deckel,
- Fig. 2: eine perspektivische Detailansicht - teilweise weggebrochen dargestellt - einer zweiten Ausführungsform des Transportbehälters bei abgenommenem Deckel
- Fig. 3: eine perspektivische Detailansicht - teilweise weggegebrochen - einer dritten Ausführungsform des Transportbehälters, bei vorhandenem Deckel.

Aus Fig. 1 geht eine erste Ausführungsform des Transportbehälters 1 bei abgenommenem Deckel schematisch hervor, der an seiner in Fig. 1 rechts liegenden Stirnseite ein den Transportbehälter 1 abschließendes Flügeltürpaar 16 aufweist, das bündig an den Boden 12 des Transportbehälters 1 anschließend schwenkbar angeschlagen ist. Anstelle des Flügeltürpaares 16 kann auch eine Flügeltür und/oder eine pendelnd gelagerte Klappe vorgesehen sein, die als Auffahrrampe und als Schüttverlängerung dienen kann.

Etwa mittig im Transportbehälter 1 ist gemäß Fig. 1 eine den Innenraum 2 des Transportbehälters 1 in zwei Kammern 3 unterteilende Klappe 4 als Trenneinrichtung vorgesehen, die separat verschließbar ist und mittels eines an den Seitenwänden 7 des Transportbehälters 1 gelagerten Schwenkmechanismus 11 aus und in die Verschließstellung verschwenkbar ist. In den Kammern 3 sind die einzelnen Komponenten des Abfallgutes getrennt aufnehmbar und mit dem Transportbehälter 1 gemeinsam transportierbar.

Aus Fig. 2 geht eine andere Ausführungsform des Transportbehälters 1 bei abgenommenem Deckel bezüglich der Lagerung der die Kammern 3 trennenden Klappe 4 hervor. Hier sind an der Innenseite 6 der Seitenwände 7 des Transportbehälters 1 achsparallel Laufschienen 8 angebracht, die als Vierkantprofile mit an ihrer Unterfläche 9 längsverlaufendem Schlitz 17 ausgebildet sind, in denen jeweils ein Wagen 10 verschiebbar gehaltert ist. An diesen Wagen 10 ist jeweils ein an jeder Seite der Klappe 4 vorgesehener Schwenkmechanismus befestigt. Die Klappe 4 ist hier zur Variierung der Volumina der Kammern 3 in zur stirnseitigen Abschlußklappe 5 des Transportbehälters 1 senkrecht verlaufenden Achsrichtung verschiebbar.

Die Wagen 10 laufen in den an der Oberkante 18 der Innenseite 6 der Seitenwände 7 des Transportbehälters 1 angebrachten Vierkantprofilen und sind an mehreren vorbestimmten Punkten arretierbar. Zu diesem Zweck sind am Boden 12 des Transportbehälters 1 an entsprechenden Stellen Klappenverriegelungselemente vorgesehen. Da der Schlitz 17 des Vierkantprofils an dessen Unterfläche 9 ausgebildet ist, ist die Gefahr einer Verschmutzung des Vierkantprofils nicht gegeben.

Aus Fig. 3 geht eine weitere Ausführungsform des Transportbehälters 1 hervor, bei der der die Kammern 3 abdeckende Deckel 13 gezeigt ist, der an seinen gegenüberliegenden Längsseiten 19 jeweils auf einem zusätzlichen Profil 20 satt aufliegt, das außen an der Laufschiene 8 an der Oberkante 18 des Transportbehälters 1 vorgesehen ist. Der Deckel 13 selbst ist mit Aufnahmelementen 15 in Form von Längsschienen auf seiner Außenfläche 14 ausgestattet, die als Rollenführung für einen auf den Transportbehälter 1 zu stapelnden weiteren Transportbehälter dienen. Der Deckel 13 ist am Ende der Rollenlaufbahn mit einer Verriegelung ausgestattet, wie sie an einem Abrollkippanhänger üblich ist. An der zur Abschlußklappe (in Fig. 3 nicht dargestellt) entgegengesetzten Stirnfläche 21 des Transportbehälters 1 sind Frontträger 22 soweit nach oben gezogen, daß von ihnen ein auf den Transportbehälter 1 stapelartig aufgesetzter weiterer Transportbehälter sicher gehalten wird. Somit ist ein gefahrloser Transport mit einem gestapelten Transportbehälter möglich.

## Patentansprüche

1. Austauschbarer, kippbarer, stapelbarer Transportbehälter für unterschiedlich fließfähiges und/oder schüttfähiges Gut wie Schutt, Abfall und dergleichen, mit einer eine Stirnseite des Transportbehälters abschließenden Klappe und/oder Tür, die bündig an den Boden des Transportbehälters anschließend angeschlagen ist, und mit mindestens einem den Innenraum des Transportbehälters abdeckenden Deckel,
dadurch gekennzeichnet,
daß der Innenraum (2) des Transportbehälters (1) in mindestens zwei Kammern (3) durch mindestens eine separat verschließbare, aus der und in die Verschließstellung bewegbare Trenneinrichtung (4) unterteilt ist, in denen die Komponenten des unterschiedlich fließfähigen und/oder schüttfähigen Gutes getrennt aufnehmbar, jedoch gemeinsam transportierbar sind, und daß auf der Außenfläche (14) des mindestens einen Deckels (13) zum Stapeln eines weiteren Transportbehälters (1) Aufnahmeelemente (15) in Form achsparallel verlaufender Längsschienen vorgesehen sind, die für den zu stapelnden Transportbehälter eine Rollenlaufbahn bilden, die an ihrem Ende mit einer Verriegelung ausgerüstet ist.

2. Transportbehälter nach Anspruch 1,dadurch gekennzeichnet, daß eine Vielzahl die Kammern (3) abdeckender Deckel (13) vorgesehen ist, auf deren Außenfläche (14) die Aufnahmelemente (15) in Form der achsparallel verlaufenden Längsschienen vorgesehen sind.

3. Transportbehälter nach Anspruch 1 und 2, dadurch gekennzeichnet, daß die separat verschließbare Trenneinrichtung (4) eine schwenkbare Klappe oder Tür ist.

4. Transportbehälter nach Anspruch 1 bis 3, dadurch gekennzeichnet, daß die Klappe (4) in zur stirnseitigen Abschlußklappe (5) des Transportbehälters (1) verlaufenden Achsrichtung zur Variierung der Volumina der Kammern (3) verschiebbar ist.

5. Transportbehälter nach Anspruch 4,dadurch gekennzeichnet, daß die verschiebbare, die Kammern (3) trennende Klappe (4) in an der Innenseite (6) der Seitenwände (7) des Transportbehälters (1) achsparallel vorgesehenen Laufschienen (8) beweglich gelagert ist.

6. Transportbehälter nach Anspruch 5,dadurch gekennzeichnet, daß die Laufschienen (8) als Vierkantprofile mit an der Unterfläche (9) längsverlaufendem Schlitz (17) ausgebildet sind, in denen jeweils ein Wagen (10) verschiebbar gehaltert ist, an dem jeweils ein an der Klappe (4) vorgesehener Schwenkmechanismus (11) befestigt ist.

7. Transportbehälter nach Anspruch 1 bis 6, dadurch gekennzeichnet, daß am Boden (12) des Transportbehälters (1) in Achsrichtung im Abstand zueinander angeordnete Klappenverriegelungselemente vorgesehen sind.

## Claims

1. Exchangeable, tiltable, stackable transport container for differently flowable and/or dumpable material like rumble, waste and the like with a flap (4) closing a first front side (3) of the transport container and/or door, bounding flush against the bottom (6) of the transport container and with at least one cover closing the interior space of the transport container,
characterized thereby
that the interior space (2) of the transport container (1) is divided into at least two chambers (3) by at least one separately lockable separating device (4) which is movable from the and into the locking position, in which device (4) the components of the different flowable and /or dumpable material can be separately collected, but jointly transported and that on the outer surface (14) of the at least one cover (13) for the stacking of a further transport container (1) receiving elements (15) are provided for in form of longitudinal rails running parallel to the axis, which form a roller track for the transport container to be stacked, which roller track is equipped with a locking at its end.

2. Transport container according to claim 1, characterized thereby, that a variety of covers (13) covering the chambers (3) is provided for, on the outer surface (14) of which the receiving elements (15) in form of the longitudinal rails running parallel to the axis are provided for.

3. Transport container according to claim 1 and 2, characterized thereby, that the separately lockable separating device (4) is a slewable flap or door.

4. Transport container according to claim 1 to 3, characterized thereby, that the flap (4) is displaceable for the variation of the volumes of the chambers (3) in the axial direction running towards the end flap (5) on the face of the transport container (1).

5. Transport container according to claim 4, characterized thereby, that the displaceable flap (4) which separates the chambers (3) is movably placed in sliding rails (8) provided for parallel to the axis at the inside (6) of the side walls (7) of the transport container (1).

6. Transport container according to claim 5, characterized thereby, that the sliding rails (8) are designed as square profiles with a slot (17) running in longitudinal direction at the lower surface (9), in which slots one slide (10) each is movably held, at which a slewable mechanism (11) each is fixed provided for at the flap (4).

7. Transport container according to claim 1 and 6, characterized thereby, that at the bottom (12) of the transport container (1) flap locking elements are provided for in axial direction which are arranged with interspacing.

## Revendications

1. Container échangeable, basculant, empilable pour des matières à fluidité différente et/ou versables tels que décombres, déchets et semblables, avec une trappe fermant un côté frontal du container et/ou une porte affleurée au fond du container et avec au moins un couvercle couvrant l'intérieur du container,
caractérisé par le fait
que l'intérieur (2) du container (1) est subdivisé en au moins deux chambres (3) par au moins un dispositif de séparation (4) pouvant être fermé séparément et pouvant être mis en position de fermeture ou d'ouverture, dans lesquelles les composantes des matières à fluidité différente et/ou versables peuvent être reçues séparément mais être transportées ensemble et que sur la face extérieure (14) du au moins un couvercle (13) sont prévus pour l'empilage d'un autre container (1) des éléments de prise (15) en forme de rails longitudinaux parallèles à l'axe constituant pour le container à empiler une voie de roulement à rouleaux équipée à son bout d'un dispositif de verrouillage.

2. Container suivant revendication 1 caractérisé par le fait qu'une multitude de couvercles (13) est prévue couvrant les chambres (3), sur les faces extéricures (14) desquels sont prévus les éléments de prise (15) en forme de rails longitudinaux parallèles à l'axe.

3. Container suivant revendications 1 et 2 caractérisé par le fait que le dispositif de séparation (4) pouvant être fermé séparément est en forme de trappe basculante ou porte.

4. Container suivant revendications 1 à 3 caractérisé par le fait qu'en vue de la variation des volumes des chambres (3) la trappe (4) peut être déplacée en direction d'axe passant à la trappe de fermeture (5) du container (1).

5. Container suivant revendication 4 caractérisé par le fait que la trappe (4) déplaçable séparant les chambres (3) est logée de manière amovible dans des rails de roulement (8) prévus parallèllement à l'axe sur la face intérieure (6) des parois latérales (7) du container (1).

6. Container suivant revendication 5 caractérisé par le fait que les rails de roulement (8) sont constitués en profilés carrés avec fente longitudinale (17) sur la face inférieure (9) portant respectivement de manière amovible un chariot (10) sur lequel est fixé respectivement un mécanisme pivotant (11) prévu à la trappe (4).

7. Container suivant revendications 1 à 6 caractérisé par le fait que sur le fond (12) du container (1) sont prévus en direction de l'axe des éléments de verrouillage de trappe disposés entre eux à distance.
